# EUROPÄISCHE PATENTANMELDUNG

(11) **EP 3 009 237 A1**
(43) Veröffentlichungstag der Anmeldung: **20.04.2016**
(21) Anmeldenummer: 14189201.8
(22) Anmeldetag: 16.10.2014
(51) Int. Cl.: B25D 17/06

(54) **Meisselhammer**

(71) Anmelder: HILTI Aktiengesellschaft, 9494 Schaan (LI)
(72) Erfinder: Ohlendorf, Oliver, 86899 Landsberg (DE); Fünfer, Josef, 86343 Koenigsbrunn (DE)
(74) Vertreter: Hilti Aktiengesellschaft Corporate Intellectual Property

(57) **Zusammenfassung**

Ein Meißelhammer **1** hat einen Werkzeughalter **2** zum Haltern eines Werkzeugs auf einer Arbeitsachse **14,** einen Motor **5,** ein Maschinengehäuse **19** und ein Schlagwerk **6.** Das Schlagwerk **6** hat einen Schläger **12** und einen in Schlagrichtung **10** von dem Schläger **12** angeordneten Döpper **18.** Eine zu dem Döpper **18** koaxial angeordnete Membrandichtung **24** weist eine längs der Arbeitsachse **14** wenigstens zwischen einem ersten Abschlussring **25** und einem zweiten Abschlussring **26** um die Arbeitsachse **14** abgeschlossene, flexible Membran **27** auf. Der erste Abschlussring **25** ist an einer radialen Fläche **28** des Döppers **18** befestigt und der zweite Abschlussring **26** ist in dem Maschinengehäuse **19** befestigt.

## Beschreibung

### GEBIET DER ERFINDUNG

Die vorliegende Erfindung betrifft einen Meißelhammer. Der Meißelhammer wird in einer staubigen Umgebung betrieben. Die bewegten Komponenten in dem Meißelhammer, insbesondere das Schlagwerk, sind anfällig für einen abrasiven Verschleiß in Gegenwart von Staub. Dichtungen zwischen der Werkzeugaufnahme und dem Schlagwerk sollen ein Eindringen des Staubs in das Schlagwerk verhindern.

### OFFENBARUNG DER ERFINDUNG

Der erfindungsgemäße Meißelhammer hat einen Werkzeughalter zum Haltern eines Werkzeugs auf einer Arbeitsachse, einen Motor, ein Maschinengehäuse und ein Schlagwerk. Das Schlagwerk hat einen Schläger und einen in Schlagrichtung von dem Schläger angeordneten Döpper. Der Schläger kann über eine pneumatische Kammer an einen von dem Motor zwangserregten Erregerkolben angekoppelt sein. Der Schläger kann auch durch ein von Magnetspulen erzeugtes magnetisches Wechselfeld beschleunigt sein. Eine zu dem Döpper koaxial angeordnete Membrandichtung weist eine längs der Arbeitsachse wenigstens zwischen einem ersten Abschlussring und einem zweiten Abschlussring in Umfangsrichtung um die Arbeitsachse abgeschlossene, flexible Membran auf. Der erste Abschlussring ist an einer radialen Fläche des Döppers befestigt und der zweite Abschlussring ist in dem Maschinengehäuse oder in einem starr mit dem Maschinengehäuse verbundenen Element befestigt.

Der Membran zieht sich wie ein Schlauch über einen Abschnitt des Döppers. Die Membran folgt der Bewegung des Döppers, die beiden Abschlussringe sind ortsfest am Döpper bzw. Maschinengehäuse. Die Abschlussringe unterliegen keinem Verschleiß durch Abrieb, wie er sich beispielsweise bei fliegenden Dichtungen basierend auf O-Ringen ergibt. Die Dichtwirkung ist erhöht.

Der Döpper ist in einer Führung, welche eine Bewegung des Döppers auf eine Wegstrecke beschränkt. Die Länge der Membran von dem ersten Abschlussring zu dem zweiten Abschlussring kann größer als die halbe Wegstrecke, vorzugsweise größer als die Wegstrecke sein.

Eine Ausgestaltung sieht vor, dass die Membrandichtung in axialer Richtung oder in radialer Richtung wenigstens einmal gefaltet ist. Die Membrandichtung kann eine Faltenbalgdichtung oder eine Rollmembrandichtung sein.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißelhammer
- Fig. 2: eine Rollmembrandichtung zwischen Döpper und Maschinengehäuse,
- Fig. 3: eine Faltenbalgdichtung zwischen Döpper und Maschinengehäuse,
- Fig. 4: eine Rollmembrandichtung zwischen Döpper und Maschinengehäuse,

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Meißelhammer **1.** Der Meißelhammer **1** hat einen Werkzeughalter **2,** in welchen ein Schaftende **3** eines Werkzeug, z.B. eines Meißels **4,** eingesetzt werden kann. Einen primären Antrieb des Meißelhammers **1** bildet ein Motor **5,** welcher ein Schlagwerk **6** antreibt. Ein Batteriepaket **7** oder eine Netzleitung versorgt den Motor **5** mit Strom. Ein Anwender kann den Meißelhammer **1** mittels eines Handgriffs **8** führen und mittels eines Systemschalters **9** den Meißelhammer **1** in Betrieb nehmen. Im Betrieb schlägt das Schlagwerk **6** periodisch längs der Arbeitsachse **11,** in Schlagrichtung **10** den Meißel **4** in einen Untergrund.

Das Schlagwerk **6** ist ein pneumatisches Schlagwerk **6.** Ein Erregerkolben **11** und ein Schläger **12** sind in einem Führungsrohr **13** in dem Schlagwerk **6** längs der Arbeitsachse **14** beweglich geführt. Der Erregerkolben **11** ist über einen Exzenter **15** an den Motor **5** angekoppelt und zu einer periodischen, linearen Bewegung gezwungen. Ein Pleuel **16** verbindet den Exzenter **15** mit dem Erregerkolben **11.** Eine Luftfeder gebildet durch eine pneumatische Kammer **17** zwischen dem Erregerkolben **11** und dem Schläger **12** koppelt eine Bewegung des Schlägers **12** an die Bewegung des Erregerkolbens **11** an. Der Schläger **12** kann direkt auf ein hinteres Ende des Meißels **4** aufschlagen oder mittelbar über einen im Wesentlichen ruhenden Döpper **18** einen Teil seines Impulses auf den Meißel **4** übertragen. Das Schlagwerk **6** und vorzugsweise die weiteren Antriebskomponenten sind innerhalb eines Maschinengehäuses **19** angeordnet. Das Schlagwerk **6** kann auch einen durch Magnetspulen angetriebenen Schläger **13** aufweisen, der in Schlagrichtung **11** auf den Döpper **18** aufschlägt.

Der Döpper **18** ist längs der Arbeitsachse **14** beweglich in einer Führung **20** gelagert. Der Anwender drückt im meißelnden Betrieb den Meißel **4** gegen einen Untergrund. Hierdurch wird der Meißel **4** und der Döpper **18** entgegen der Schlagrichtung **10** in das Schlagwerk **6** hineingeschoben. Ein hinterer Anschlag **21** der Führung **20** stoppt den Döpper **18** entgegen der Schlagrichtung **10.** Der Döpper **18** ist in seiner Arbeitsstellung. In Folge eines Schlages des Schlägers **12** auf den Döpper **18** oder bei fehlendem Anpressdruck des Meißels **4** gleitet der Döpper **18** in Schlagrichtung **10.** Ein vorderer Anschlag **22** beschränkt die freie Wegstrecke **23,** um die der Döpper **18** in Schlagrichtung **10** gleiten kann. Die Wegstrecke **23** liegt typischerweise zwischen 0,5 cm und 4 cm. Der vordere Anschlag **22** liegt entgegen der Schlagrichtung **10,** also aus Sicht des Werkzeugs, vor dem hinteren Anschlag **21.**

Eine Membrandichtung **24** dichtet innerhalb des Maschinengehäuses **19** das Schlagwerk **6** längs der Arbeitsachse **14** gegenüber dem Werkzeughalter **2** ab (Fig. 2). Der Meißel **4** transportiert beim Meißeln Staub in den Werkzeughalter **2.** Die Membrandichtung **24** hindert einen Weitertransport des Staubs durch den Döpper **18** in das geschmierte Schlagwerk **6.** Die beispielhafte Membrandichtung **24** ist eine Rollmembrandichtung. Die Membrandichtung **24** hat einen ersten Abschlussring **25** und zweiten Abschlussring **26.** Eine schlauchförmige Membran **27** verbindet den ersten Abschlussring **25** mit dem zweiten Abschlussring **26.** Die Membran **27** schließt in radialer Richtung einen Hohlraum ab, der nur an den beiden Abschlussringen **25, 26** geöffnet ist. Die Membran **27** ist dünnwandig und flexibel, so dass der erste Abschlussring **25** relativ zu dem zweiten Abschlussring **26** verschiebbar ist. Der erster Abschlussring **25** ist in der radialen Fläche **28** des Döppers **18** verankert. Der Abschlussring **25** umschließt die radiale Fläche **28** um die Arbeitsachse **14,** beispielsweise im Bereich des größten Durchmessers. Der zweite Abschlussring **26** ist in dem den Döpper **18** umgebenden Maschinengehäuse **19** befestigt. Die beiden Abschlussringe **25, 26** sind beispielsweise koaxial zu der Arbeitsachse **14** angeordnet. Bei der Bewegung des Döppers **18** längs der Arbeitsachse **14** wird der erste Abschlussring **25** gegenüber dem zweiten Abschlussring **26** bewegt. Die schlauchförmige Membran **27** ist flexibel und passt sich der relativen Anordnung der beiden Abschlussringe **25, 26** an. Während der Bewegung des Döppers **18** wird ein Abschnitt der schlauchförmigen Membran **27** umgestülpt. Eine vor dem Umstülpen in radialer Richtung zu der Arbeitsachse **14** weisende Fläche **29** weist nach dem Umstülpen in radialer Richtung von der Arbeitsachse **14** weg. Die Membran **27** der Rollmembrandichtung ist in radialer Richtung gefaltet. Der zweite Abschlussring **26** ist vorzugsweise längs der Arbeitsachse **14** in der Mitte zwischen den beiden Positionen abgeordnet, die der erste Abschlussring **25** bei dem Döpper **18** anliegend an dem hinteren Anschlag **21** und anliegend an dem vorderen Anschlag **22** einnimmt. Die Länge der Membran **27,** also ihre Abmessung längs der Arbeitsachse **14** im gestreckten Zustand, ist vorzugsweise größer als die halbe Wegstrecke **23** des Döppers **18.** Der zweite Abschlussring **26** kann einen größeren Durchmesser als der erste Abschlussring **25** aufweisen. Der kleinere, erste Abschlussring **25** taucht bei der Bewegung des Döppers **18** durch den größeren, zweiten Abschlussring **26** hindurch. Der erste Abschlussring **25** liegt in Schlagrichtung **10** vor dem zweiten Abschlussring **26,** wenn der Döpper **18** in Arbeitsstellung ist; und der erste Abschlussring **25** liegt in Schlagrichtung **10** nach dem zweiten Abschlussring **26,** wenn der Döpper **18** an dem vorderen Anschlag **22** anliegt.

Die alternative Membrandichtung **30** basiert auf einem Faltenbalg (Fig. 3). Die Membrandichtung **30** hat ebenfalls eine ersten Abschlussring **31,** der an der radialen Fläche **28** des Döppers **18** befestigt ist, und einen zweiten Abschlussring **32,** der an dem den Döpper **18** umgebenden Maschinengehäuse **19** befestigt ist. Eine flexible, schlauchförmige Membran **33** verbindet die beiden Abschlussringe **31, 32.** Die Membran **27** ist mehrfach längs der Arbeitsachse **14** gefaltet. Die beiden Abschlussringe **31, 32** bewegen sich längs der Arbeitsachse **14** relativ zueinander, wenn der Döpper **18** bewegt wird. Die gefaltete Membran **33** wird dabei in Abhängigkeit der Bewegungsrichtung zusammengeschoben oder gestreckt. Die Länge der Membran **27,** ihrer Abmessung längs der Arbeitsachse **14** im gestreckten Zustand, ist vorzugsweise größer als die Wegstrecke **23** des Döppers **18.**

Fig. 4 zeigt einen alternativen Döpper **34.** Der Döpper **34** hat eine Einschnürung **35.** Der Durchmesser des Döppers **18** ist im Bereich der Einschnürung **35** geringer als der Durchmesser in den benachbarten Bereichen in und entgegen der Schlagrichtung **11.** Der Döpper **18** liegt in der Arbeitsstellung entgegen der Schlagrichtung **11** an einem ersten Anschlag **36** an, welcher radial in die Einschnürung hineinragt. Eine Führung **37** des Döppers **18** hat einen vorderen Anschlag **36,** an den der Döpper **18** entgegen der Schlagrichtung **10** angedrückt in der Arbeitsstellung gehalten ist. Ein hinterer Anschlag **38** stoppt die Bewegung des Döppers **18** in Schlagrichtung **10.** Die beiden Anschläge **38** ragen in radialer Richtung in die Einschnürung **35** des Döppers **18** hinein. Im Gegensatz zu der Anordnung der Führung **20** aus den vorhergehenden Ausführungsformen, ist die Rolle des vorderen und des hinteren Anschlags vertauscht. Die besondere Konstruktion des Döppers **18** und die einhergehende Anordnung der beiden Anschläge **36, 38** ermöglicht eine Rollmembrandichtung **39** an dem entgegen der Schlagrichtung **11** vordersten, d.h. werkzeugseitigen, Ende **40** des Döppers **18** anzuordnen. Ein erster Abschlussring **41** ist an dem werkzeugseitigen Ende **40** des Döppers **18** befestigt. Ein zweiter Abschlussring **42** ist an dem umgebenden Maschinengehäuse **19** befestigt. Die radial gefaltete Membran **43** verbindet die beiden Abschlussringe **41, 42.**

## Patentansprüche

1. Handwerkzeugmaschine (1) mit
einem Werkzeughalter (2) zum Haltern eines Werkzeugs auf einer Arbeitsachse (14), einem Motor (5),
einem Maschinengehäuse (19),
einem Schlagwerk (6), das einen Schläger (12) und einen in Schlagrichtung (10) von dem Schläger (12) angeordneten Döpper (18) aufweist,
einer zu dem Döpper (18) koaxial angeordnete Membrandichtung (24), die eine längs der Arbeitsachse (14) wenigstens zwischen einem ersten Abschlussring (25) und einem zweiten Abschlussring (26) um die Arbeitsachse (14) abgeschlossene, flexible Membran (27) aufweist, und
der erste Abschlussring (25) an einer radialen Fläche (28) des Döppers (18) befestigt ist und der zweite Abschlussring (26) in dem Maschinengehäuse (19) oder einem am Maschinengehäuse (19) starr befestigten Element (21) befestigt ist.

2. Handwerkzeugmaschine nach Anspruch 1 **gekennzeichnet durch** eine Führung (20) des Döppers (18), welche eine Bewegung des Döppers (18) auf eine Wegstrecke (23) beschränkt, und wobei eine Länge der Membran (27) von dem ersten Abschlussring (25) zu dem zweiten Abschlussring (26) größer als die halbe Wegstrecke (23) ist.

3. Handwerkzeugmaschine nach Anspruch 1 oder 2, **dadurch gekennzeichnet, dass** die Membrandichtung (24) in axialer Richtung oder in radialer Richtung wenigstens einmal gefaltet ist.

4. Handwerkzeugmaschine nach einem der vorhergehenden Ansprüche, **dadurch gekennzeichnet, dass** die Membrandichtung (24) ein Faltenbalg oder eine Rollmembrandichtung ist.
